# EUROPÄISCHE PATENTSCHRIFT

(11) **EP 2 957 187 B1**
(45) Veröffentlichungstag und Bekanntmachung des Hinweises auf die Patenterteilung: **02.08.2017**
(21) Anmeldenummer: 15001655.8
(22) Anmeldetag: 03.06.2015
(51) Int. Cl.: A44C 11/00, B21L 11/12

(54) **SCHMUCKKETTE**
ORNAMENTAL CHAIN
COLLIER

(30) Priorität: 20.06.2014 DE 202014005177 U
(43) Veröffentlichungstag der Anmeldung: 23.12.2015
(73) Patentinhaber: Friedrich Binder GmbH & Co. KG, 71297 Mönsheim (DE)
(72) Erfinder: Binder, Fritz, 71297 Mönsheim (DE)
(74) Vertreter: Wacker, Jost Oliver

(56) Entgegenhaltungen:
- GB-A- 2 188 261
- JP-U- H0 661 113
- US-A- 3 685 284

## Beschreibung

Die Erfindung betrifft eine Schmuckkette, wie beispielsweise eine Hals-, Hand-oder Fußgelenkskette nach dem Oberbegriff des Anspruchs 1 sowie ein Verfahren zur Herstellung einer solchen Schmuckkette. Diese Schmuckkette weist ein elastisches Trägerelement auf, an dem eine umlaufende Anordnung von Schmuckelementen gehalten ist. Ferner weist die Schmuckkette Verbindungselemente auf, durch die sich das elastische Trägerelement jeweils hindurch erstreckt. Dabei sind an den Verbindungselementen jeweils zwei benachbarte Schmuckelemente derart beweglich gehalten, dass diese durch Aufspreizen des elastischen Trägerelementes bis zu einem Maximalabstand zueinander beabstandet werden können.

Derartige Schmuckketten lassen sich beim An- oder Ablegen sowie beim Tragen bis zu einer bestimmten Weite aufspreizen, um auch im geschlossen umlaufenden Zustand über den Kopf, die Hand oder der Fuß gestreift werden zu können beziehungsweise mit exakt angepasster Weite an dem betreffenden Körperteil anzuliegen.

Durch die umlaufend im gegenseitigen Eingriff stehenden Schmuck- und Verbindungselemente wird dabei das elastische Trägerelement, das beispielsweise durch ein elastisches Band aus zumindest teilweise elastomerem Kunststoff oder durch ein längliches Federelement gebildet ist, vorzugsweise vollständig aufgenommen. Hierdurch ist das Trägerelement nach außen hin nicht sichtbar und kann dadurch die Optik der Schmuckkette, insbesondere wenn diese eine gewisse Hochwertigkeit vermitteln soll, nicht beeinträchtigen.

Aus EP 2 712 513 A2 ist ein elastisches Tennisarmband bekannt, bei dem auf ein umlaufendes Federelement eine Vielzahl von quaderförmigen Verbindungselementen aufgezogen ist, in die hierzu jeweils eine zylindrische Durchgangsbohrung eingelassen ist. Die Verbindungselemente weisen an ihren Enden jeweils einen Kragen auf, so dass auf jeweils zwei benachbarte Verbindungselemente ein zweiteiliges kastenförmiges Schmuckelement derart aufgesteckt werden kann, dass dieses mit beiden Verbindungselementen in einem begrenzt beweglichen Eingriff steht.

Nachteilig an der bekannten Schmuckkette ist hierbei, dass die Herstellung der Schmuckelemente und deren Anbringung an den Verbindungselementen sehr aufwändig sind. Zudem ist die Gestaltungsfreiheit hinsichtlich der Schmuckelemente und der Schmuckkette insgesamt aufgrund der speziellen Befestigungsweise der Schmuckelemente relativ stark eingeschränkt.

GB 2 188 261 A beschreibt eine Kette zur Verwendung als Ummantelung für ein elektrisches Kabel. Die Kette weist dabei eine Reihe von perlenförmigen Hohlkörpern auf, von denen jeweils zwei benachbarte Hohlkörper durch ein Verbindungsstück verbunden sind. Die Verbindungsstücke sind dabei durch separierte Abschnitte eines rohrförmigen Ausgangselementes gebildet, die an beiden Enden Aufweitungen aufweisen, die jeweils durch eine Öffnung hindurch in das Innere eines der Hohlkörper ragen. Nach Fertigstellung einer entsprechenden Kette kann hierbei ein elektrischer Draht immer abwechselnd durch die Hohlkörper und die Verbindungsstücke gefädelt werden.

US 3,685,284 beschreibt eine Schmuckkette, bei der ebenfalls perlenförmige Hohlkörper über Verbindungsstücke miteinander verbunden sind, die aus einem rohrförmigen Ausgangselement hergestellt sind. Die Verbindung der Hohlkörper mittels der Verbindungsstücke soll dabei als Ersatz für das sonst übliche Auffädeln der Hohlkörper auf einen Faden dienen, um ein natürlicheres Fallen der Kette zu ermöglichen.

Die Aufgabe der Erfindung ist es, bei einer gattungsgemäßen Schmuckkette die genannten Nachteile zu vermeiden und eine einfachere Herstellung zu ermöglichen.

Diese Aufgabe wird durch eine Schmuckkette mit den Merkmalen des Anspruchs 1 gelöst. Dabei sind die Verbindungselemente durch Bruchabschnitte eines Hohlprofilkörpers gebildet, der auf dem elastischen Trägerelement angeordnet ist, im Sinne von darauf aufgeschobenen oder aufgezogenen. Hierdurch ist es möglich die für die Schmuckkette benötigten Verbindungselemente aus lediglich einem Hohlprofilkörper herzustellen, an dem bereits vorab das Trägerelement angebracht worden ist. Dieser kann dann in vorbestimmten Abschnittslängen gebrochen werden, um durch die dabei entstehenden Bruchabschnitte die Verbindungselemente zu bilden, die bereits mit dem elastischen Trägerelement verbunden sind. Auf diese Weise ist eine einfache und insbesondere maschinelle Herstellung und Anbringung der einzelnen Verbindungselemente möglich, wodurch die Herstellungskosten deutlich reduziert werden können.

In einer besonders vorteilhaften Ausführungsform weisen die Bruchabschnitte Enden auf, die jeweils durch eine aufgebrochene Sollbruchstelle gebildet sind, wodurch die durch Abbrechen hergestellten Verbindungselemente mit einer exakten vorbestimmten Länge versehen werden können.

Vorteilhafterweise weisen die Bruchabschnitte an beiden Enden jeweils eine Querschnittserweiterung auf, wodurch an den Enden der Bruchabschnitte die Herstellung eines Formschlusses mit jeweils einem Schmuckelement zur Begrenzung der Relativbewegung zweier benachbarter Schmuckelemente besonders einfach umsetzbar ist.

Dabei ist es günstig, wenn die Sollbruchstelle und/oder die Querschnittserweiterung durch einen kaltverformten Bereich gebildet ist. Hierdurch können die Verbindungselemente aus einem handelsüblichen Hohlprofilkörper hergestellt werden, der erst beim Herstellen der Schmuckkette in die abzubrechenden Abschnitte eingeteilt und mit den benötigten Querschnittserweiterungen versehen wird.

Vorteilhafterweise ist der Hohlprofilkörper dabei durch einen Hohldraht gebildet, wodurch einerseits die Herstellung der Verbindungselemente mit einer geringen maximalen Querschnittserstreckung von beispielsweise nicht mehr als 2 mm und andererseits ein einfaches Durchfädeln des elastischen Trägerelementes möglich ist.

Zudem ist es günstig, wenn der Hohlprofilkörper aus Edelmetall oder einer Edelmetalllegierung hergestellt ist. Auf diese Weise können auch die Verbindungselemente aus einem hochwertigen Material hergestellt werden, wodurch die Schmuckkette in ihrer Gesamtheit einen hochwertigen Eindruck vermitteln kann.

In einer weiteren vorteilhaften Ausführungsform weisen die Schmuckelemente jeweils zwei Eingriffsöffnungen auf, in die zwei benachbarte Verbindungselemente hineinragen. Die Querschnittserweiterungen der beiden betreffenden Enden dieser Verbindungselemente sind dabei innerhalb eines Hohlraumes der Schmuckelemente aufgenommen, wobei die Querschnittserweiterungen eine größere Erstreckung in Querrichtung zur Haupterstreckungsrichtung der Verbindungselemente aufweisen als die Eingriffsöffnungen des Schmuckelementes. Hierdurch ist auf einfache Weise eine begrenzt bewegliche Lagerung der beiden jeweils benachbarten Verbindungselemente an dem dazwischen angeordneten Schmuckelement möglich, wobei die Verbindungselemente dabei durch Aufspreizen des elastischen Trägerelementes soweit voneinander weg beabstandet werden können, dass deren Querschnittserweiterungen an den Eingriffsöffnungen des Hohlkörpers in Anschlag kommen. Hierdurch ist eine stabile Lagerung der Verbindungselemente gegenüber den Schmuckelementen und eine sichere Begrenzung der Aufspreizbarkeit der Schmuckkette insgesamt gewährleistet.

Vorteilhafterweise sind die Schmuckelemente durch ein um das elastische Trägerelement und die Verbindungselemente herum insbesondere kalt verformtes Längenmaterial gebildet. Auf diese Weise können auch die Schmuckelemente besonders einfach und insbesondere maschinell ausgeformt werden, wobei sie direkt auf den Verbindungselementen platziert werden können. Hierdurch entfällt eine separate, insbesondere manuelle Anbringung der Schmuckelemente an der übrigen Schmuckkette, was wiederum eine besonders kostengünstige Fertigstellung derselben ermöglicht.

Ferner ist es günstig, wenn das Längenmaterial aus einem Metallband gebildet ist, was eine besonders einfache maschinelle Umformung des Längenmaterials und vielseitige Formgebung der Schmuckelemente ermöglicht.

Vorteilhafterweise ist das Metallband dabei aus einem Edelmetall oder einer Edelmetalllegierung hergestellt, was die Herstellung besonders hochwertiger Schmuckelemente ermöglicht.

Ferner ist es günstig, wenn die Schmuckelemente rotationssymmetrisch ausgebildet sind, was ein leichteres An- und Ablegen sowie einen hohen Tragekomfort der Schmuckkette gewährleistet.

Ferner wird die oben genannte Aufgabe durch ein Verfahren zur Herstellung einer Schmuckkette in einer der oben genannten Ausführungsformen gelöst, bei dem in einem ersten Schritt das elastische Trägerelement in den Hohlprofilkörper eingezogen wird. In einem nachfolgenden zweiten Schritt werden dann die Querschnittserweiterungen nacheinander an einer vom Hohlprofilkörper mit dem innenliegenden elastischen Trägerelement durchlaufenen maschinellen Vorrichtung vorzugsweise durch Kaltverformung in den Hohlprofilkörper eingearbeitet. Dabei wird zwischen den beiden zueinander benachbart ausgebildeten Querschnittserweiterungen zweier benachbarter Bruchabschnitte zudem eine Sollbruchstelle ausgebildet. In einem nachfolgenden Schritt werden diese Sollbruchstellen durch wiederkehrendes Auslenken des Hohlprofilkörpers in Querrichtung nacheinander aufgebrochen und die Bruchabschnitte dadurch vereinzelt. Dieser Vorgang ermöglicht die Herstellung der einzelnen Verbindungselemente mit bereits eingezogenem elastischem Trägerelement, was die Herstellung der Schmuckkette insgesamt stark vereinfacht.

Vorteilhafterweise wird in einem dem zweiten Schritt nachfolgenden weiteren Schritt das Längenmaterial fortlaufend um den Hohlprofilkörper herum verformt. Dies kann beispielsweise durch eine maschinelle Vorrichtung erfolgen, die das bandförmige Längenmaterial insbesondere durch Kaltumformung fortlaufend in ein im Wesentlichen zylindrisches Profil zwingt, das den Hohlprofilkörper umhüllt. Hierdurch kann der Hohlprofilkörper beziehungsweise können die daraus hergestellten Verbindungselemente mit dem bereits aufgenommenen elastischen Element besonders einfach innerhalb der Schmuckelemente angeordnet werden.

Dabei ist es günstig, wenn in einem weiteren nachfolgenden Schritt die Schmuckelemente durch insbesondere kaltes Umformen des Längenmaterials zu Hohlkörpern durch eine vom Längenmaterial durchlaufene maschinelle Vorrichtung hergestellt werden. Zwischen den Hohlkörpern werden dabei zweite Sollbruchstellen ausgebildet, die zur späteren Vereinzelung der Schmuckelemente durch Aufbrechen dienen. Durch die Kaltumformung können die Hohlkörper beziehungsweise die späteren Schmuckelemente dabei mit bereits aufgenommenen Verbindungselementen in eine nahezu beliebige Form gebracht werden, was eine besonders große Gestaltungsfreiheit bei der Herstellung der Schmuckkette ermöglicht.

Zudem ist es günstig, wenn in einem weiteren nachfolgenden Schritt die zweiten Sollbruchstellen durch wiederkehrendes Auslenken des kaltverformten Längenmaterials in Querrichtung nacheinander aufgebrochen und die ausgeformten Hohlkörper dadurch vereinzelt werden. Dieser Vorgang ermöglicht die Herstellung der einzelnen Schmuckelemente mit bereits aufgenommenen Verbindungselementen, was die Herstellung der Schmuckkette insgesamt stark vereinfacht.

In den Figuren ist eine beispielhafte Ausführungsform der Erfindung dargestellt. Es zeigen:
- Figur 1: eine Ansicht einer erfindungsgemäßen Schmuckkette,
- Figur 2: eine Ansicht eines vergrößerten Abschnittes der Schmuckkette nach Fig. 1 in einem entspannten Zustand eines elastischen Träger-Elementes,
- Figur 3: eine Ansicht des Abschnittes nach Fig. 2 in einem gespreizten Zustand des elastischen Trägerelementes,
- Figur 4: eine teilweise geschnittene und weiter vergrößerte Ansicht eines Schmuckelementes des Abschnittes nach Fig. 2,
- Figur 5: eine teilweise geschnittene Ansicht eines Abschnittes eines Längenmaterials zur Herstellung von Schmuckelementen mit einem darin aufgenommenen Hohlprofilkörper zur Herstellung von Verbindungselementen und
- Figur 6: eine Anlage zur Durchführung eines Verfahrens zur Herstellung der Schmuckkette nach Fig. 1.

Fig. 1 zeigt eine Schmuckkette 2 am Beispiel einer Handgelenkskette mit einem nahezu vollständig umlaufenden elastischen Element 4, das beispielsweise durch ein elastisches Kunststoffband gebildet ist. An dem elastischen Element 4 ist dabei eine umlaufende Anordnung von Schmuckelementen 6, 6A gehalten, die beispielsweise kugelförmig ausgebildet sind.

Die Schmuckelemente 6 weisen hierbei beispielsweise eine übereinstimmende Größe auf, wobei das einzige größere Schmuckelement 6A zur Aufnahme zweier Schmuckelemente 6 dient, die jeweils an einem Ende des elastischen Elementes 4 angeordnet sind. Das Schmuckelement 6A wirkt hierdurch als fester Verschluss der Schmuckkette 2, durch den diese eine im normalen Gebrauch nicht zu öffnende umlaufende Form aufweist.

Zudem weist die Schmuckkette 2 eine ebenfalls nahezu vollständig umlaufende Anordnung von Verbindungselementen 8 auf, von denen jedes mit zwei benachbarten Schmuckelementen 6 in Eingriff steht und durch die sich das elastische Element 4 hindurch erstreckt, wie insbesondere aus Fig. 2 zu entnehmen ist. In dem hierin gezeigten entspannten Zustand des elastischen Elementes sind die Verbindungselemente 8 in die beiden jeweils benachbarten Schmuckelemente 6, die durch Hohlkörper 20 gebildet sind, soweit hinein verschoben, dass die Schmuckelemente 6 aneinander anliegen können.

Wie aus Fig. 3 zu entnehmen ist, wirken die Verbindungselemente 8 beim Aufspreizen der Schmuckkette 2 als Endanschläge, die einen Maximalabstand Imax definieren, bis zu dem zwei benachbarte Schmuckelemente 6 beim dabei erfolgenden Dehnen des elastischen Trägerelementes 4 zueinander beabstandet werden können.

Wie aus Fig. 4 zu entnehmen ist, sind die Verbindungselemente 8 hierzu jeweils an zwei Eingriffsöffnungen 10 der beiden jeweils benachbarten Schmuckelemente 6 verlagerbar gehalten. Die Verbindungselemente 8 selbst sind dabei, wie insbesondere aus Fig. 5 zu entnehmen ist, durch Bruchabschnitte 12 eines Hohlprofilkörpers 14 gebildet, deren Enden durch aufgebrochene Sollbruchstellen 16 gebildet sind. Der ursprüngliche Hohlprofilkörper 14 kann dabei beispielsweise durch einen aus Edelmetall oder einer Edelmetalllegierung hergestellten Hohldraht gebildet sein.

Zudem sind, wie aus Fig. 4 zu entnehmen ist, an den Enden Querschnittserweiterungen 18 ausgebildet, die eine Quererstreckung qV aufweisen, die größer ist als eine entsprechende Quererstreckung qE der Eingriffsöffnungen 10. Hierdurch bilden die Querschnittserweiterungen 18 der Verbindungselemente 8 beim Aufspreizen des elastischen Elementes 4 die Endanschläge gegenüber den Eingriffsöffnungen 10.

Wie insbesondere aus Fig. 5 zu entnehmen ist, sind die Querschnittserweiterungen 18 der Verbindungselemente 8 durch Bereiche an den Enden der Bruchabschnitte 12 gebildet, die durch Kaltverformung neben der Sollbruchstelle 16 in den ursprünglich zusammenhängenden Hohlprofilkörper 14 eingearbeitet sind.

Die Hohlkörper 20, aus denen die Schmuckelemente 6 hergestellt werden, sind ebenfalls durch Kaltverformung eines Edelmetalls oder einer Edelmetalllegierung hergestellt, wobei sie neben der dargestellten Kugelform alternativ auch jede andere Form aufweisen können. Vorzugsweise weisen die Schmuckelemente 6 dabei jedoch eine rotationssymmetrische Form auf, die neben der dargestellten Kugelform beispielsweise auch durch eine Ellipsoid- oder Linsenform gebildet sein kann.

Wie insbesondere aus Fig. 5 zu entnehmen ist, sind die Hohlkörper 20 dabei aus einem zusammenhängenden Längenmaterial 22, wie beispielsweise aus einem Metallband oder einem länglichen Metallblech aus einem Edelmetall oder einer Edelmetalllegierung gebildet, in dem der Hohlprofilkörper 14 mit innen liegendem elastischen Element 4 aufgenommen ist.

Die Hohlkörper 20 sind dabei über eingeschnürte Bereiche miteinander verbunden, die zweite Sollbruchstellen 24 bilden, die zur Vereinzelung der Schmuckelemente 6 aufgebrochen werden müssen.

Das Verfahren zur Herstellung der Schmuckkette 2 wird nachfolgend anhand der schematischen Darstellung einer Anlage 26 zur Durchführung eines entsprechenden Herstellungsverfahrens in Fig. 6 erläutert.

Hierbei wird vorbereitend zunächst das elastische Element 4 in einem ersten Schritt derart in den Hohlprofilkörper 14 eingebracht, dass es sich über dessen gesamte Länge erstreckt. Anschließend durchläuft der Hohlprofilkörper 14 mit dem darin aufgenommenen elastischen Element 4, wie dargestellt, eine erste maschinelle Vorrichtung 28 zur Durchführung eines zweiten Verfahrensschrittes. Diese Vorrichtung 28 weist dabei beispielsweise zwei gegeneinander verfahrbare Pressen 30 auf, die die Querschnittserweiterungen 18 und die Sollbruchstellen 16 durch Kaltverformung in den Hohlprofilkörper 14 einarbeiten. Auf diese Weise werden somit auch bereits die Bruchabschnitte 12 festgelegt, die später zu den Verbindungselementen 8 vereinzelt werden.

Nach der Einarbeitung der Sollbruchstellen 16 und der Querschnittserweiterungen 18 durchläuft der Hohlprofilkörper 14 eine zweite maschinelle Vorrichtung 32 an der das Längenmaterial 22 dem Hohlprofilkörper 14 zugeführt wird. Die zweite maschinelle Vorrichtung 32 weist dabei Umformmittel 34 auf, mittels denen das Längenmaterial 22, das quer zur Längsrichtung eine vielfache Erstreckung gegenüber dem Hohlprofilkörper 14 aufweist, durch Kaltumformung zylinderförmig um den Hohlprofilkörper 14 herum gehüllt wird.

Die hierbei hergestellte Anordnung aus dem Hohlprofilkörper 14 und dem verformtem Längenmaterial 22 durchläuft dann eine dritte maschinelle Vorrichtung 36, die mehrere Umformwerkzeuge 38 aufweist, die nacheinander auf das Längenmaterial 22 einwirken. Die Umformwerkzeuge 38 sind hierbei derart aufeinander abgestimmt, dass sie das Längenmaterial 22, das den Hohlprofilkörper 14 umhüllt, durch Kaltumformung fortschreitend in die gewünschte Form der Hohlkörper 20 umformt. Die auf diese Weise entstehenden beispielsweise kugelförmigen Hohlkörper 20 sind dabei durch Einschnürungen miteinander verbunden, die die zweiten Sollbruchstellen 24 bilden. Gegenüber dem Hohlkörperprofil 14 sind die Hohlkörper 20 dabei derart angeordnet, dass jeweils eine der Sollbruchstellen 16 mit den beiden dazugehörigen Querschnittserweiterungen 18 jeweils innerhalb eines der Hohlkörper 20 angeordnet ist.

Mit dieser Relativausrichtung wird die Anordnung aus Hohlkörpern 20 und Hohlprofilkörper 14 einer vierten maschinellen Vorrichtung 40 zugeführt, die beispielsweise rohrförmige Führungsmittel 42 und quer zu diesen verfahrbaren Auslenkmittel 44 aufweist. Mittels diesen kann die Anordnung aus Hohlkörpern 20 und Hohlprofilkörper 14 derart wiederkehrend quer zur Längserstreckung des Hohlprofilkörpers 14 ausgelenkt werden, dass sowohl die ersten Sollbruchstellen 16 als auch die zweiten Sollbruchstellen 24 aufgebrochen werden.

Die auf diese Weise vereinzelten Bruchabschnitte 12 des Hohlprofilkörpers 14 bilden nun die Verbindungselemente 8, wobei sich das elastische Element 4 nach wie vor durchgehend durch diese erstreckt. Gleichzeitig entstehen bei diesem Schritt durch die Vereinzelung der Hohlkörper 20 gleichzeitig die Schmuckelemente 6 mit den Eingriffsöffnungen 10, in denen jeweils eines der Verbindungselemente 8 begrenzt verschiebbar gehalten ist.

Die auf diese Weise gewonnene Ausgangskette muss zur Herstellung der umlaufenden Schmuckkette 2 nun nur noch auf die passende Länge zugeschnitten werden, falls sie nicht bereits in der vorgesehenen Länge hergestellt worden ist. Anschließend müssen dann die beiden Enden des elastischen Elementes 4 in einer bekannten und geeigneten Weise gegenüber den an diesen Enden angeordneten Schmuckelementen 6 oder Verbindungselementen 8 festgelegt werden und diese dann wiederum beispielsweise über einen geeigneten Verschluss aneinander befestigt werden, wie beispielsweise durch Aufnahme in das große Schmuckelement 6A, gemäß Fig. 1.

## Patentansprüche

1. Schmuckkette (2)
mit einem elastischen Trägerelement (4), an dem eine umlaufende Anordnung von Schmuckelementen (6) gehalten ist,
und mit Verbindungselementen (8), durch die sich das elastische Trägerelement (4) jeweils hindurch erstreckt und an denen jeweils zwei benachbarte Schmuckelemente (6) gehalten sind, wobei die benachbarten Schmuckelemente (6) durch Aufspreizen des elastischen Trägerelementes (4) bis zu einem Maximalabstand (Imax) zueinander beabstandbar sind,
**dadurch gekennzeichnet, dass** die Verbindungselemente durch Bruchabschnitte (12) eines auf dem elastischen Trägerelement (4) angeordneten Hohlprofilkörpers (14) gebildet sind.

2. Schmuckkette nach Anspruch 1, **dadurch gekennzeichnet, dass** die Bruchabschnitte (12) Enden aufweisen, die jeweils durch eine aufgebrochene Sollbruchstelle (16) gebildet sind.

3. Schmuckkette nach Anspruch 1 oder 2, **dadurch gekennzeichnet, dass** die Bruchabschnitte (12) an beiden Enden jeweils eine Querschnittserweiterung (18) aufweisen.

4. Schmuckkette nach Anspruch 2 oder 3, **dadurch gekennzeichnet, dass** die Sollbruchstelle (16) und/oder die Querschnittserweiterung (18) durch einen kaltverformten Bereich gebildet ist.

5. Schmuckkette nach einem der Ansprüche 1 bis 4, **dadurch gekennzeichnet, dass** der Hohlprofilkörper (14) durch einen Hohldraht gebildet ist.

6. Schmuckkette nach einem der Ansprüche 1 bis 5, **dadurch gekennzeichnet, dass** der Hohlprofilkörper (14) aus Edelmetall oder einer Edelmetalllegierung hergestellt ist.

7. Schmuckkette nach einem der Ansprüche 3 bis 6, **dadurch gekennzeichnet, dass** die Schmuckelemente (6) jeweils zwei Eingriffsöffnungen (10) aufweisen, in die zwei benachbarte Verbindungselemente (8) derart hineinragen, dass deren benachbarte Querschnittserweiterungen (18) innerhalb des Schmuckelementes (6) aufgenommen sind, wobei die Querschnittserweiterungen (18) eine Quererstreckung (qV) aufweisen, die größer ist als eine Quererstreckung (qE) der Eingriffsöffnungen (10).

8. Schmuckkette nach einem der Ansprüche 1 bis 7, **dadurch gekennzeichnet, dass** die Schmuckelemente (6) durch ein um das elastische Trägerelement (4) und die Verbindungselemente (8) herum verformtes Längenmaterial (22) gebildet sind.

9. Schmuckkette nach Anspruch 8, **dadurch gekennzeichnet, dass** das Längenmaterial (22) aus einem Metallband gebildet ist.

10. Schmuckkette nach Anspruch 9, **gekennzeichnet**, dass das Metallband aus einem Edelmetall oder einer Edelmetalllegierung hergestellt ist.

11. Schmuckkette nach einem der Ansprüche 1 bis 10, **dadurch gekennzeichnet, dass** die Schmuckelemente (6) rotationssymmetrisch ausgebildet sind.

12. Verfahren zur Herstellung einer Schmuckkette nach einem der Ansprüche 1 bis 11, **dadurch gekennzeichnet, dass**
in einem ersten Schritt das elastische Trägerelement (4) in den Hohlprofilkörper (14) eingezogen wird,
in einem zweiten Schritt die Querschnittserweiterungen (18) in den Hohlprofilkörper (14) eingearbeitet werden, wobei zwischen den beiden Querschnittserweiterungen (18) jeweils zweier benachbarter Bruchabschnitte (12) eine Sollbruchstelle (16) ausgebildet wird und
in einem nachfolgenden Schritt die Sollbruchstellen (16) durch Auslenken des Hohlprofilkörpers (14) wiederkehrend aufgebrochen werden.

13. Herstellungsverfahren nach Anspruch 12, **dadurch gekennzeichnet, dass** in einem dem zweiten Schritt nachfolgenden weiteren Schritt das Längenmaterial (22) um den Hohlprofilkörper (14) herum verformt wird.

14. Herstellungsverfahren nach Anspruch 13, **dadurch gekennzeichnet, dass** in einem weiteren nachfolgenden Schritt die Schmuckelemente (6) durch Umformen des Längenmaterials (22) zu Hohlkörpern (20) hergestellt und dabei zwischen den Hohlkörpern (20) zweite Sollbruchstellen (24) zur Vereinzelung der Schmuckelemente (6) ausgebildet werden.

15. Herstellungsverfahren nach Anspruch 14, **dadurch gekennzeichnet, dass** in einem weiteren nachfolgenden Schritt die zweiten Sollbruchstellen (24) durch Auslenken des Längenmaterials (22) aufgebrochen werden.

## Claims

1. Jewellery chain (2),
comprising a resilient carrier element (4) on which a surrounding arrangement of jewellery elements (6) is held,
and comprising connection elements (8), through each of which the resilient carrier element (4) extends, and on each of which two adjacent jewellery elements (6) are held, wherein the adjacent jewellery elements (6) are able to be spaced apart from one another by expansion of the resilient carrier element (4) up to a maximum separation (Imax),
**characterised in that** the connection elements are formed by breaking-sections (12) of a hollow profile body (14) arranged on the resilient carrier element (4).

2. Jewellery chain according to claim 1, **characterised in that** the breaking-sections (12) comprise ends that are each formed by a broken-open predetermined breaking point (16).

3. Jewellery chain according to claim 1 or 2, **characterised in that** the breaking-sections (12) each have a cross-section enlargement (18) at both ends.

4. Jewellery chain according to claim 2 or 3, **characterised in that** the predetermined breaking point (16) and/or the cross-section enlargement (18) is formed by a cold-formed region.

5. Jewellery chain according to any one of claims 1 to 4, **characterised in that** the hollow profile body (14) is formed by hollow wire.

6. Jewellery chain according to any one of claims 1 to 5, **characterised in that** the hollow profile body (14) is produced from a noble metal or a noble metal alloy.

7. Jewellery chain according to any one of claims 3 to 6, **characterised in that** the jewellery elements (6) each comprise two engagement openings (10), into which two adjacent connection elements (8) project in such a way that the adjacent cross-section enlargements (18) thereof are received inside the jewellery elements (6), wherein the cross-section enlargements (18) have a transverse extension (qV) that is greater than a transverse extension (qE) of the engagement openings (10).

8. Jewellery chain according to any one of claims 1 to 7, **characterised in that** the jewellery elements (6) are formed by a length material (22) deformed about the resilient carrier element (4) and the connection elements (8).

9. Jewellery chain according to claim 8, **characterised in that** the length material (22) is formed from a metal strip.

10. Jewellery chain according to claim 9, **characterised in that** the metal strip is produced from a noble metal or a noble metal alloy.

11. Jewellery chain according to any one of claims 1 to 10, **characterised in that** the jewellery elements (6) are designed to be rotationally symmetric.

12. Method for producing a jewellery chain according to any one of claims 1 to 11, **characterised in that**
in a first step, the resilient carrier element (4) is retracted into the hollow profile body (14),
in a second step, the cross-section enlargements (18) are incorporated in the hollow profile body (14), wherein each two neighbouring breaking-sections (12) form a predetermined breaking point (16) between the two cross-section enlargements (18) and
in a subsequent step, the predetermined breaking points (16) are repeatedly broken open by deflection of the hollow profile body (14).

13. Production method according to claim 12, **characterised in that**, in a further step following the second step, the length material (22) is deformed around the hollow profile body (14).

14. Production method according to claim 13, **characterised in that** in a further subsequent step, the jewellery elements (6) are produced by transforming the length material (22) into hollow bodies (20), and thus second predetermined breaking points (24) for separating the jewellery elements (6) are formed between the hollow bodies (20).

15. Production method according to claim 14, **characterised in that**, in a further subsequent step, the second predetermined breaking points (24) are broken open by deflecting the length material (22).

## Revendications

1. Collier (2) comprenant :
un élément de support élastique (4), auquel est fixé un agencement circonférentiel d'éléments ornementaux (6),
et des éléments de liaison (8), à travers lesquels s'étend respectivement l'élément de support élastique (4) et auxquels sont fixés respectivement deux éléments ornementaux voisins (6), dans lequel les éléments ornementaux voisins (6) peuvent être éloignés l'un de l'autre par écartement de l'élément de support élastique (4) d'une distance maximale (Imax),
**caractérisé en ce que** les éléments de liaison sont formés par des sections de rupture (12) d'un corps à profil creux (14) agencé sur l'élément de support élastique (4).

2. Collier selon la revendication 1, **caractérisé en ce que** les sections de rupture (12) présentent des extrémités qui sont formées respectivement par un point de rupture théorique rompu (16).

3. Collier selon la revendication 1 ou 2, **caractérisé en ce que** les sections de rupture (12) présentent aux deux extrémités respectivement un élargissement en section transversale (18).

4. Collier selon la revendication 2 ou 3, **caractérisé en ce que** le point de rupture (16) théorique et/ou l'élargissement en section transversale (18) est ou sont formés par une zone façonnée à froid.

5. Collier selon l'une quelconque des revendications 1 à 4, **caractérisé en ce que** le corps à profil creux (14) est formé par un fil creux.

6. Collier selon l'une quelconque des revendications 1 à 5, **caractérisé en ce que** le corps à profil creux (14) est fabriqué en métal noble ou en alliage de métal noble.

7. Collier selon l'une quelconque des revendications 3 à 6, **caractérisé en ce que** les éléments ornementaux (6) présentent respectivement deux ouvertures d'insertion (10) dans lesquelles deux éléments de liaison voisins (8) s'engagent en sorte que leurs élargissements en section transversale voisins (18) soient reçus à l'intérieur de l'élément ornemental (6), dans lequel les élargissements en section transversale (18) présentent une extension transversale (qV) qui est plus grande qu'une extension transversale (qE) des ouvertures d'insertion (10).

8. Collier selon l'une quelconque des revendications 1 à 7, **caractérisé en ce que** les éléments ornementaux (6) sont formés par un matériau allongé (22) façonné autour de l'élément de support élastique (4) et des éléments de liaison (8).

9. Collier selon la revendication 8, **caractérisé en ce que** le matériau allongé (22) est formé d'une bande métallique.

10. Collier selon la revendication 9, **caractérisé en ce que** la bande métallique est constituée d'un métal noble ou d'un alliage de métal noble.

11. Collier selon l'une quelconque des revendications 1 à 10, **caractérisé en ce que** les éléments ornementaux (6) sont formés en symétrie de rotation.

12. Procédé de fabrication d'un collier selon l'une quelconque des revendications 1 à 11, **caractérisé en ce que** :
dans une première étape, l'élément de support élastique (4) est rentré dans le corps à profil creux (14),
dans une deuxième étape, les élargissements en section transversale (18) sont insérés dans le corps à profil creux (14), dans lequel un point de rupture théorique (16) est formé entre les deux élargissements en section transversale (18) respectivement de deux sections de rupture voisines (12) et
dans une étape suivante, les points de rupture théoriques (16) sont rompus successivement par allongement du corps à profil creux (14).

13. Procédé de fabrication selon la revendication 12, **caractérisé en ce que**, dans une autre étape suivant la deuxième étape, le matériau allongé (22) est façonné autour du corps à profil creux (14).

14. Procédé de fabrication selon la revendication 13, **caractérisé en ce que**, dans une autre étape suivante, les éléments ornementaux (6) sont fabriqués par façonnage du matériau allongé (22) sur les corps creux (20) et des deuxièmes points de rupture (24) sont formés en l'occurrence entre les corps creux (20) pour isoler les éléments ornementaux (6).

15. Procédé de fabrication selon la revendication 14, **caractérisé en ce que**, dans une autre étape suivante, les deuxièmes points de rupture théoriques (24) sont rompus par allongement du matériau allongé (22).
